# EUROPÄISCHE PATENTSCHRIFT

(11) **EP 2 361 451 B1**
(45) Veröffentlichungstag und Bekanntmachung des Hinweises auf die Patenterteilung: **26.02.2014**
(21) Anmeldenummer: 09751787.4
(22) Anmeldetag: 26.10.2009
(51) Int. Cl.: H01R 13/64

(54) **HF-WINKELSTECKVERBINDER**
HF ANGLE PLUG CONNECTOR
CONNECTEUR COUDÉ POUR HF

(30) Priorität: 29.10.2008 DE 202008014409 U
(43) Veröffentlichungstag der Anmeldung: 31.08.2011
(73) Patentinhaber: Rosenberger Hochfrequenztechnik GmbH & Co. KG, 83413 Fridolfing (DE)
(72) Erfinder: MAIER, Günther, 83413 Fridolfing (DE); MÜHLFELLNER, Helmut, 83417 Kirchanschöring (DE)
(74) Vertreter: Zeitler - Volpert - Kandlbinder
(86) Internationale Anmeldenummer: PCT/EP2009/007650
(87) Internationale Veröffentlichungsnummer: WO 2010/049109

(56) Entgegenhaltungen:
- WO-A1-2007/098617
- DE-T2- 69 427 891
- US-A- 4 655 534

## Beschreibung

Die vorliegende Erfindung betrifft einen HF-Winkelsteckverbinder mit einem Außenleiterteil und einem Innenleiterteil, wobei das Innenleiterteil ein Befestigungselement zum mechanischen und elektrischen Verbinden mit einem Innenleiter eines Koaxialkabels aufweist, wobei das Außenleiterteil ein kabelseitiges Ende, an dem das Koaxialkabel angeordnet ist, und eine dem kabelseitigen Ende gegenüberliegende Stirnseite aufweist, durch die eine Längsachse des montierten Koaxialkabels schneidet, und wobei am Außenleiterteil eine Inspektionsöffnung derart angeordnet und ausgebildet ist, dass nach einer Montage des Innenleiters des Koaxialkabels am Befestigungselement des Innenleiterteils das Befestigungselement des Innenleiterteils durch die Inspektionsöffnung hindurch sichtbar ist, wobei ein Deckelteil zum Verschließen der Inspektionsöffnung einstückig mit dem Außenleiterteil ausgebildet ist, gemäß dem Oberbegriff des Anspruchs 1.

Aus der DE 199 32 942 A1 ist ein HF-Winkelsteckverbinder mit einem Kodiergehäuse für einen aufzunehmenden Stecker sowie mit einem Buchsengehäuse, in dem Anschlussmittel für eine Koaxialleitung angeordnet sind, bekannt. Das Kodiergehäuse kann in verschiedenen Positionen mit dem Buchsengehäuse verbunden werden, so dass eine Ableitung des Koaxialkabels in verschiedene Richtungen möglich ist.

Aus der US 2003/0176104 A1 ist ein Koaxialsteckverbinder mit einem Kunststoffgehäuse bekannt, welcher dem sog. FAKRA-Standardisierungsschema (FAKRA = Fachkreis Automobiltechnik) für SMB-Verbindungen entspricht. Hierbei ist ein Kunststoffgehäuse vorgesehen, welches den Steckverbinder hält, schützt und für den Steckvorgang mit einem anderen Steckverbinder mit Kunststoffgehäuse vorpositioniert. Das Gehäuse weist zusätzlich mechanische Kodierungen auf, so dass nur zusammenpassende Gehäuse ineinander gesteckt werden können.

Derartige Kunststoffgehäuse für Koaxialsteckverbinder, welche auch FAKRA-Gehäuse genannt werden, finden in der Automobiltechnik Anwendung für Datenübertragungskabel. Diese Datenübertragungskabel sind üblicherweise Koaxialkabel oder ähnliche auf einem elektrischen Leiter basierende Kabel. Die mechanischen Abmessungen derartiger FAKRA-Gehäuse im Interface-Bereich, d.h. in einem axialen Abschnitt des Gehäuses, welcher mit einem komplementären Stecker zusammenwirkt, um eine mechanische Verbindung zwischen beiden Kunststoffgehäusen herzustellen, sind in der DIN-Norm 72594-1 in der Fassung vom Oktober 2004 festgelegt. Der Teil "Straßenfahrzeuge - 50-Ohm-Hochfrequenz-Schnittstelle (50-Ω-HFSSt) - Teil 1: Maße und elektrische Anforderungen" der o.g. DIN-Norm 72594-1 legt Stecker und Kuppler einer Schnittstelle mit einer Impedanz von 50 Ohm für Hochfrequenz-Anwendungen (50-Ω-HFSSt) in Straßenfahrzeugen fest und stellt so die Kommunikation zum und vom Kfz sicher. Er legt maßliche und elektrische Anforderungen und Eigenschaften fest und sichert deren Austauschbarkeit. Alle namhaften Autohersteller fertigen nach dieser Norm. Der Inhalt dieser Norm wird von dem Normenausschuss Kraftfahrzeuge (FAKRA) festgelegt.

Der Normenausschuss Kraftfahrzeuge (FAKRA) im DIN vertritt die regionalen, nationalen und internationalen Normungsinteressen auf dem Gebiet des Kraftfahrzeugwesens. Das Aufgabengebiet des FAKRA umfasst die Erstellung von allen Normen bezüglich Vereinbarkeit, Austauschbarkeit und Sicherheit für Straßenfahrzeuge nach DIN 70010 (ausgenommen Ackerschlepper), unabhängig davon, ob diese Straßenfahrzeuge mit Verbrennungsmotoren, Elektromotoren oder Hybridantrieben ausgerüstet sind. Auch für die Aufbauten dieser Straßenfahrzeuge (ausgenommen Kommunal-, Feuerwehrfahrzeuge und Krankenkraftwagen) erstellt der FAKRA Normen. Ferner ist er zuständig für die Normung der gesamten Ausrüstung vorstehend genannter Fahrzeuge und Aufbauten sowie für die Normung der Frachtcontainer (ISO-Container). Die Normung fördert Rationalisierung und Qualitätssicherung im Kraftfahrzeugbau sowie die Umweltverträglichkeit des Kraftfahrzeugs. Außerdem trägt sie dem aktuellen Stand von Technik und Wissenschaft entsprechend zur Erhöhung der Fahrzeug- und Verkehrssicherheit bei, zum Nutzen der Hersteller und Verbraucher.

Aus der DE 694 27 891 T2 ist ein Koaxialstecker mit einer Öffnung an einer Rückseite eines Steckeraußenkontaktes bekannt, wobei eine Abdeckung vorgesehen ist, die die Öffnung in dem Steckeraußenkontakt nach Abschluss der Montage eines Koaxialkabels an dem Koaxialstecker verschließt. Diese Abdeckung ist an dem Steckeraußenkontakt in Form eines Abdeckabschnittes ausgebildet und wird umgebogen.

Der Erfindung liegt die Aufgabe zugrunde, einen HF-Winkelsteckverbinder der o.g. Art hinsichtlich der Montage und der elektrischen Eigenschaften zu verbessern.

Diese Aufgabe wird erfindungsgemäß durch einen HF-Winkelsteckverbinder der o.g. Art mit den in Anspruch 1 gekennzeichneten Merkmalen gelöst. Vorteilhafte Ausgestaltungen der Erfindung sind in den weiteren Ansprüchen beschrieben.

Bei einem HF-Winkelsteckverbinder der o.g. Art ist es erfindungsgemäß vorgesehen, dass die Inspektionsöffnung an der Stirnseite des Außenleiterteils ausgebildet ist.

Dies hat den Vorteil, dass eine besonders gute elektrische Schirmdämpfung auch im Bereich der Inspektionsöffnungen mit einer besonders hohen Güte erzielt wird. Die Inspektionsöffnung kann nach der Montage eines Koaxialkabels an dem HF-Steckverbinder einfach durch beispielsweise Biegen des Deckelteils verschlossen werden.

In einer bevorzugten Ausführungsform ist am Außenleiterteil ein Kodiergehäuse derart angeordnet, dass das Kodiergehäuse relativ zum Außenleiterteil drehbar ist. An dem Kodiergehäuse ist eine mechanische Kodierung für einen komplementären HF-Steckverbinder ausgebildet.

Eine definierte und fixierte Vorpositionierung des Kodiergehäuses, wobei die Fixierung nach einem Einstecken eines komplementären Steckverbinders freigegeben ist, erzielt man dadurch, dass das Kodiergehäuse eine elastisch verformbare Rastzunge aufweist, welche derart angeordnet und ausgebildet ist, dass die Rastzunge vorbestimmte Winkelpositionen des Kodiergehäuses relativ zum Außenleiterteil fixiert und bei Einstecken eines komplementären Steckers in das Kodiergehäuse entriegelt, so dass das Kodiergehäuse in gestecktem Zustand frei bezüglich des Außenleiterteiles drehbar ist.

Zum mechanisch festen Verbinden eines eingesteckten komplementären Steckverbinders weist das Kodiergehäuse ein Verriegelungselement zum mechanischen Verrasten mit einem Kodiergehäuse eines komplementären Steckverbinders auf. An dem Verriegelungselement ist optional ein Verlängerungselement angeordnet ist, welches entlang des Verriegelungselementes verschiebbar. Das Verriegelungselement ist beispielsweise als Wippe ausgebildet.

In einer bevorzugten Ausführungsform umfasst das Deckelteil wenigstens eine, Lasche, die an einem Rand der Inspektionsöffnung einstückig mit dem Außenleiterteil verbunden ist.

In einer besonders bevorzugten Ausführungsform umfasst das Deckelteil zwei Laschen, die jeweils an gegenüberliegenden Rändern der Inspektionsöffnung angeordnet und einstückig mit dem Außenleiterteil verbunden sind, wobei jede Lasche halb so groß ist, wie die Inspektionsöffnung.

Zweckmäßigerweise sind das Deckelteil und das Außenleiterteil aus einem identischen Werkstoff hergestellt.

Einen besonders kostengünstig herstellbaren und montierbaren HF-Winkelsteckverbinder mit guten elektrischen Eigenschaften insbesondere hinsichtlich der Schirmdämpfung erzielt man dadurch, dass das Außenleiterteil und das Deckelteil einstückig als Stanz-Biege-Teil ausgebildet sind.

Zweckmäßigerweise ist die Inspektionsöffnung rechteckig ausgebildet.

In einer bevorzugten Ausführungsform ist die Stirnseite des Außenleiterteiles rechtwinklig zur Längsachse des montierten Koaxialkabels angeordnet.

Die Erfindung wird im Folgenden anhand der Zeichnung näher erläutert. Diese zeigt in
- Fig. 1: eine bevorzugte Ausführungsform eines erfindungsgemäßen HF-Winkelsteckverbinders in perspektivischer Ansicht,
- Fig. 2: die bevorzugte Ausführungsform eines erfindungsgemäßen HF-Winkelsteckverbinders gemäß Fig. 1 in einer weiteren perspektivischen Ansicht,
- Fig. 3: die bevorzugte Ausführungsform eines erfindungsgemäßen HF-Winkelsteckverbinders gemäß Fig. 1 in einer weiteren perspektivischen Ansicht,
- Fig. 4: die bevorzugte Ausführungsform eines erfindungsgemäßen HF-Winkelsteckverbinders gemäß Fig. 1 in teilweise aufgeschnittener Seitenansicht mit offener Inspektionsöffnung ohne montiertes Koaxialkabel,
- Fig. 5: die bevorzugte Ausführungsform eines erfindungsgemäßen HF-Winkelsteckverbinders gemäß Fig. 1 in Aufsicht mit offener Inspektionsöffnung ohne montiertes Koaxialkabel,
- Fig. 6: die bevorzugte Ausführungsform eines erfindungsgemäßen HF-Winkelsteckverbinders gemäß Fig. 1 in teilweise aufgeschnittener Seitenansicht mit offener Inspektionsöffnung und montiertem Innenleiterteil eines Koaxialkabels,
- Fig. 7: die bevorzugte Ausführungsform eines erfindungsgemäßen HF-Winkelsteckverbinders gemäß Fig. 1 in Aufsicht mit offener Inspektionsöffnung und montiertem Innenleiterteil eines Koaxialkabels,
- Fig. 8: die bevorzugte Ausführungsform eines erfindungsgemäßen HF-Winkelsteckverbinders gemäß Fig. 1 in teilweise aufgeschnittener Seitenansicht mit geschlossener Inspektionsöffnung und montiertem Innenleiterteil eines Koaxialkabels,
- Fig. 9: die bevorzugte Ausführungsform eines erfindungsgemäßen HF-Winkelsteckverbinders gemäß Fig. 1 in Aufsicht mit geschlossener Inspektionsöffnung und montiertem Innenleiterteil eines Koaxialkabels und
- Fig. 10: die bevorzugte Ausführungsform eines erfindungsgemäßen HF-Winkelsteckverbinders gemäß Fig. 1 in Schnittansicht.

Die in den Fig. 1 bis 10 dargestellte, bevorzugte Ausführungsform eines erfindungsgemäßen HF-Winkelsteckverbinders umfasst ein Außenleiterteil 12, ein Innenleiterteil 14 und ein an dem Außenleiterteil 12 drehbar angeordnetes Kodiergehäuse 16. Das Innenleiterteil 14 umfasst ein Befestigungselement 18 (Fig. 10) zum mechanischen und elektrischen Verbinden mit einem Innenleiterteil 20 eines Koaxialkabels (nicht dargestellt).

Das Außenleiterteil 12 weist ein koaxialkabelseitiges Ende 22 auf, welches zum Einstecken eines Koaxialkabels in den HF-Winkelsteckverbinder ausgebildet ist. An einem dem koaxialkabelseitigen Ende 22 gegenüberliegenden Ende des HF-Winkelsteckverbinders ist eine Stirnseite 24 ausgebildet. Die Stirnseite 24 ist derart angeordnet, dass eine Längsachse 26 (Fig. 6) des Koaxialkabels diese Stirnseite 24 schneidet.

Erfindungsgemäß ist auf der Stirnseite 24 eine Inspektionsöffnung 28 ausgebildet, durch die das Innenleiterteil 14 bzw. das Befestigungselement 18 nach vollständiger Montage des Koaxialkabels in dem HF-Winkelsteckverbinder sichtbar ist. Hierdurch kann nach der Montage des Koaxialkabels in dem HF-Winkelsteckverbinder visuell geprüft werden, ob das Innenleiterteil 20 des Koaxialkabels am richtigen Ort innerhalb des HF-Winkelsteckverbinders angeordnet ist und ein entsprechender elektrischer und mechanischer Kontakt zwischen dem Innenleiterteil 20 des Koaxialkabels und dem Befestigungselement 18 des Innenleiterteils 14 des HF-Winkelsteckverbinders bei der Montage hergestellt wurde.

An der Stirnseite 24 des Außenleiterteils 12 sind weiterhin zwei umbiegbare Laschen 30 benachbart zu Inspektionsöffnung 28 ausgebildet. Diese Laschen 30 sind einstückig mit dem Außenleiterteil 12 ausgebildet, wobei Außenleiterteil 12 und Laschen 30 bevorzugt als ein einziges Stanz-Biege-Teil hergestellt sind. Jede Lasche 30 ist etwa halb so groß wie die Inspektionsöffnung 28. Nach der Montage des Koaxialkabels im HF-Winkelsteckverbinder und nach Inspektion der korrekten Kontaktierung im Bereich des Innenleiterteils 14 kann die Inspektionsöffnung 28 durch einfaches Umbiegen der Laschen 30 verschlossen werden, wie in Fig. 8 und 9 dargestellt.

Das Kodiergehäuse 16 weist in bekannter Weise eine mechanische Kodierung auf und ist gemäß dem FAKRA-Standard ausgebildet. Die mechanische Kodierung soll sicherstellen, dass der HF-Winkelsteckverbinder nur mit einem ganz bestimmten komplementären HF-Steckverbinder mit entsprechendem Kodiergehäuse mit komplementärer Kodierung zusammen gesteckt werden kann. Zur Vorpositionierung des Kodiergehäuses 16 vor dem Zusammenstecken mit einem komplementären HF-Steckverbinder ist dieses relativ zum Außenleiterteil 12 drehbar angeordnet. Um eine bestimmte, gewünschte vorpositionierte Stellung des Kodiergehäuses 16 zu fixieren, ist an dem Kodiergehäuse 16 eine elastisch verformbare Rastzunge 32 vorgesehen. Diese Rastzunge 32 stellt der Drehbewegung des Kodiergehäuses 16 einen Widerstand entgegen, der eine bestimmte vorpositionierte Stellung fixiert. Die Rastzunge 32 ist dabei derart angeordnet und ausgebildet, dass bei in den HF-Winkelsteckverbinder eingestecktem komplementären HF-Steckverbinder die Rastzunge 32 entriegelt, so dass nach dem Einstecken des komplementären HF-Steckverbinders das Kodiergehäuse 16 frei drehbar ist. Auf diese Weise kann das Kodiergehäuse einer etwaigen Bewegung des komplementären HF-Steckverbinders, beispielsweise aufgrund eines Steckvorgangs an einem anderen Ende des mit dem komplementären HF-Steckverbinder verbundenen Koaxialkabels oder aufgrund einer betriebsbedingten Bewegung des mit dem komplementären HF-Steckverbinder verbundenen Koaxialkabels, folgen.

Das Kodiergehäuse weist weiterhin ein Verriegelungselement 34 zum mechanischen Verrasten mit einem Kodiergehäuse eines komplementären Steckverbinders auf. Dieses Verriegelungselement 34 ist als Wippe ausgebildet und an diesem Verrieglungselement 34 ist eine Wippenverlängerung 36 angeordnet, welche in die in Fig. 10 dargestellte ausgezogene Position entlang der Wippe 34 verschiebbar ist. Auf diese Weise ergibt sich ein größerer Hebel mit entsprechen niedrigerer Kraft zum Entriegeln der Wippe 34, um einen eingesteckten komplementären HF-Steckverbinder wieder aus dem HF-Winkelsteckverbinder heraus zu ziehen. In den Fig. 1 bis 9 ist diese Wippenverlängerung 36 maximal eingeschoben.

## Patentansprüche

1. HF-Winkelsteckverbinder mit einem Außenleiterteil (12) und einem Innenleiterteil (14), wobei das Innenleiterteil (14) ein Befestigungselement (18) zum mechanischen und elektrischen Verbinden mit einem Innenleiterteil (20) eines Koaxialkabels aufweist, wobei das Außenleiterteil (12) ein kabelseitiges Ende (22), an dem das Koaxialkabel angeordnet ist, und eine dem kabelseitigen Ende (22) gegenüberliegende Stirnseite (24) aufweist, durch die eine Längsachse (26) des montierten Koaxialkabels schneidet, und wobei am Außenleiterteil (12) eine Inspektionsöffnung (28) derart angeordnet und ausgebildet ist, dass nach einer Montage des Innenleiterteils (20) des Koaxialkabels am Befestigungselement (18) des Innenleiterteils (14) das Befestigungselement (18) des Innenleiterteils (14) durch die Inspektionsöffnung (28) hindurch sichtbar ist, wobei ein Deckelteil (30) zum Verschließen der Inspektionsöffnung (28) einstückig mit dem Außenleiterteil (12) ausgebildet ist,
**dadurch gekennzeichnet,**
**dass** die Inspektionsöffnung (28) an der Stirnseite (24) des Außenleiterteils (12) ausgebildet ist.

2. HF-Winkelsteckverbinder nach Anspruch 1, **dadurch gekennzeichnet, dass** am Außenleiterteil (12) ein Kodiergehäuse (16) derart angeordnet ist, dass das Kodiergehäuse (16) relativ zum Außenleiterteil (12) drehbar ist.

3. HF-Winkelsteckverbinder nach Anspruch 2, **dadurch gekennzeichnet, dass** an dem Kodiergehäuse (16) eine mechanische Kodierung für einen komplementären HF-Steckverbinder ausgebildet ist.

4. HF-Winkelsteckverbinder nach wenigstens einem der Ansprüche 2 bis 3, **dadurch gekennzeichnet, dass** das Kodiergehäuse (16) eine elastisch verformbare Rastzunge (32) aufweist, welche derart angeordnet und ausgebildet ist, dass die Rastzunge (32) vorbestimmte Winkelpositionen des Kodiergehäuses (16) relativ zum Außenleiterteil (12) fixiert und bei Einstecken eines komplementären Steckers in das Kodiergehäuse (16) entriegelt, so dass das Kodiergehäuse (16) in gestecktem Zustand frei bezüglich des Außenleiterteiles (12) drehbar ist.

5. HF-Winkelsteckverbinder nach wenigstens einem der Ansprüche 2 bis 4, **dadurch gekennzeichnet, dass** das Kodiergehäuse (16) ein Verriegelungselement (34) zum mechanischen Verrasten mit einem Kodiergehäuse eines komplementären Steckverbinders aufweist.

6. HF-Winkelsteckverbinder nach Anspruch 5, **dadurch gekennzeichnet, dass** an dem Verriegelungselement (34) ein Verlängerungselement (36) angeordnet ist, welches entlang des Verriegelungselementes (34) verschiebbar ist.

7. HF-Winkelsteckverbinder nach Anspruch 5 oder 6, **dadurch gekennzeichnet, dass** das Verriegelungselement (34) als Wippe ausgebildet ist.

8. HF-Winkelsteckverbinder nach wenigstens einem der vorhergehenden Ansprüche, **dadurch gekennzeichnet, dass** das Deckelteil wenigstens eine Lasche (30) umfasst, die an einem Rand der Inspektionsöffnung (28) einstückig mit dem Außenleiterteil (12) verbunden ist.

9. HF-Winkelsteckverbinder nach wenigstens einem der vorhergehenden Ansprüche, **dadurch gekennzeichnet, dass** das Deckelteil zwei Laschen (30) umfasst, die jeweils an gegenüberliegenden Rändern der Inspektionsöffnung (28) angeordnet und einstückig mit dem Außenleiterteil (12) verbunden sind, wobei jede Lasche (30) halb so groß ist, wie die Inspektionsöffnung (28).

10. HF-Winkelsteckverbinder nach wenigstens einem der vorhergehenden Ansprüche, **dadurch gekennzeichnet, dass** das Deckelteil (30) und das Außenleiterteil (12) aus einem identischen Werkstoff hergestellt sind.

11. HF-Winkelsteckverbinder nach wenigstens einem der vorhergehenden Ansprüche, **dadurch gekennzeichnet, dass** das Außenleiterteil (12) und das Deckelteil (30) einstückig als Stanz-Biege-Teil ausgebildet sind.

12. HF-Winkelsteckverbinder nach wenigstens einem der vorhergehenden Ansprüche, **dadurch gekennzeichnet, dass** die Inspektionsöffnung (28) rechteckig ausgebildet ist.

13. HF-Winkelsteckverbinder nach wenigstens einem der vorhergehenden Ansprüche, **dadurch gekennzeichnet, dass** die Stirnseite (24) des Außenleiterteiles (12) rechtwinklig zur Längsachse (26) des montierten Koaxialkabels angeordnet ist.

## Claims

1. HF angle plug connector having an exterior conductor component (12) and an interior conductor component (14), wherein the interior conductor component (14) comprises a fastening element (18) for mechanical and electrical connection to an interior conductor component (20) of a coaxial cable, wherein the exterior conductor component (12) comprises a cable-side end (22) on which the coaxial cable is arranged and a front face (24) opposite the cable-side end (22), said front face being transected by a longitudinal axis (26) of the installed coaxial cable, and wherein an inspection opening (28) is arranged and designed on the exterior conductor component (12) such that the fastening element (18) of the interior conductor component (14) is visible through the inspection opening (28) after installation of the interior conductor component (20) of the coaxial cable on the fastening element (18) of the interior conductor component (14), wherein a cover component (30) for closing the inspection opening (28) is designed in one piece with the exterior conductor component (12), **characterised in that** the inspection opening (28) is designed on the front face (24) of the exterior conductor component (12).

2. HF angle plug connector according to claim 1, **characterised in that** a coding housing (16) is arranged on the exterior conductor component (12) in such a way that the coding housing (16) is rotatable relative to the exterior conductor component (12).

3. HF angle plug connector according to claim 2, **characterised in that** a mechanical coding for a complementary HF-plug connector is formed on the coding housing (16).

4. HF angle plug connector according to at least one of the claims 2 to 3, **characterised in that** the coding housing (16) possesses an elastically deformable snap-in tongue (32) which is arranged and designed in such a way that the snap-in tongue (32) fixes predetermined angular positions of the coding housing (16) relative to the exterior conductor component (12) and unlocks when a complementary plug is plugged into the coding housing (16), so that, in its plugged state, the coding housing (16) is freely rotatable in relation to the exterior conductor component (12).

5. HF angle plug connector according to at least one of the claims 2 to 4, **characterised in that** the coding housing (16) possesses a locking element (34) for mechanical locking with a coding housing of a complementary plug connector.

6. HF angle plug connector according to claim 5, **characterised in that** an extension element (36) is arranged on the locking element (34) which can be displaced along the locking element (34).

7. HF angle plug connector according to claim 5 or 6, **characterised in that** the locking element (34) is designed as a rocker.

8. HF angle plug connector according to at least one of the preceding claims, **characterised in that** the cover component comprises at least one flap (30) which is connected in a single piece with the exterior conductor component (12) on the edge of the inspection opening (28).

9. HF angle plug connector according to at least one of the preceding claims, **characterised in that** the cover component comprises two flaps (30) arranged on opposite edges of the inspection opening (28) and which are integrally connected with the exterior conductor component (12), wherein each flap (30) is half the size of the inspection opening (28).

10. HF angle plug connector according to at least one of the preceding claims, **characterised in that** the cover component (30) and the ¬exterior conductor component (12) are manufactured of identical materials.

11. HF angle plug connector according to at least one of the preceding claims, **characterised in that** the exterior conductor component (12) and the cover component (30) are formed in a single piece as a stamped and bent part.

12. HF angle plug connector according to at least one of the preceding claims, **characterised in that** the inspection opening (28) is rectangular in form.

13. HF angle plug connector according to at least one of the preceding claims, **characterised in that** the front face (24) of the exterior conductor component (12) is arranged at right angles to the longitudinal axis (26) of the installed coaxial cable.1.

## Revendications

1. Connecteur enfichable en équerre pour hautes fréquences (HF) comprenant une partie conductrice extérieure (12) et une partie conductrice intérieure (14), dans lequel la partie conductrice intérieure (14) comprend un élément de fixation (18) pour la liaison mécanique et électrique avec une partie conductrice intérieure (20) d'un câble coaxial, dans lequel la partie conductrice extérieure (12) présente une extrémité côté câble (22), à laquelle est agencé le câble coaxial, et un côté frontal (24) opposé à l'extrémité côté câble (22), côté frontal qui est recoupé par un axe longitudinal (26) du câble coaxial monté, et dans lequel une ouverture d'inspection (28) est agencée et réalisée dans la partie conductrice extérieure (12) de telle façon qu'après un montage de la partie conductrice intérieure (20) du câble coaxial sur l'élément de fixation (18) de la partie conductrice intérieure (14), l'élément de fixation (18) de la partie conductrice intérieure (14) est visible à travers l'ouverture d'inspection (28), et une partie de couvercle (30) pour refermer l'ouverture d'inspection (28) est réalisée d'un seul tenant avec la partie conductrice extérieure (12),
**caractérisé en ce que**
l'ouverture d'inspection (28) est réalisée sur le côté frontal (24) de la partie conductrice extérieure (12).

2. Connecteur enfichable en équerre HF selon la revendication 1, **caractérisé en ce qu'**un boîtier de codage (16) est agencé sur la partie conductrice extérieure (12) de telle façon que le boîtier de codage (16) est capable de rotation par rapport à la partie conductrice extérieure (12).

3. Connecteur enfichable en équerre HF selon la revendication 2, **caractérisé en ce qu'**un codage mécanique pour un connecteur enfichable HF complémentaire est réalisé sur le boîtier de codage (16).

4. Connecteur enfichable en équerre HF selon l'une au moins des revendications 2 et 3, **caractérisé en ce que** le boîtier de codage (16) comprend une languette d'enclenchement (32) élastiquement déformable, qui est agencée et réalisée de telle façon que la languette d'enclenchement (32) fixe des positions angulaires prédéterminées du boîtier de codage (16) par rapport à la partie conductrice extérieure (12) et est déverrouillée lors de l'enfichage d'un connecteur complémentaire dans le boîtier de codage (16), de telle sorte que dans l'état enfiché, le boîtier de codage (16) et librement capable de rotation par rapport à la partie conductrice extérieure (12).

5. Connecteur enfichable en équerre HF selon l'une au moins des revendications 2 à 4, **caractérisé en ce que** le boîtier de codage (16) comprend un élément de verrouillage (34) destiné à venir en enclenchement mécanique avec un boîtier de codage d'un connecteur enfichable complémentaire.

6. Connecteur enfichable en équerre HF selon la revendication 5, **caractérisé en ce qu'**un élément de prolongation (36) est agencé sur l'élément de verrouillage (34), élément de prolongation qui est déplaçable le long de l'élément de verrouillage (34).

7. Connecteur enfichable en équerre HF selon la revendication 5 ou 6, **caractérisé en ce que** l'élément de verrouillage (34) est réalisé sous forme de bascule.

8. Connecteur enfichable en équerre HF selon l'une au moins des revendications précédentes, **caractérisé en ce que** la partie de couvercle comporte au moins une patte (30) qui est reliée d'un seul tenant avec la partie conductrice extérieure (12) à une bordure de l'ouverture d'inspection (28).

9. Connecteur enfichable en équerre HF selon l'une au moins des revendications précédentes, **caractérisé en ce que** la partie de couvercle comporte deux pattes (20) qui sont respectivement agencées à des bordures opposées de l'ouverture d'inspection (28) et sont reliées d'un seul tenant avec la partie conductrice extérieure (12), et chaque patte (30) est moitié moins grande que l'ouverture d'inspection (28).

10. Connecteur enfichable en équerre HF selon l'une au moins des revendications précédentes, **caractérisé en ce que** la partie de couvercle (30) et la partie conductrice extérieure (12) sont fabriquées en un matériau identique.

11. Connecteur enfichable en équerre HF selon l'une au moins des revendications précédentes, **caractérisé en ce que** la partie conductrice extérieure (12) et la partie de couvercle (30) sont réalisées d'une seule pièce sous forme de pièce poinçonnée/pliée.

12. Connecteur enfichable en équerre HF selon l'une au moins des revendications précédentes, **caractérisé en ce que** l'ouverture d'inspection (28) est réalisée rectangulaire.

13. Connecteur enfichable en équerre HF selon l'une au moins des revendications précédentes, **caractérisé en ce que** le côté frontal (24) de la partie conductrice extérieure (12) est agencé à angle droit par rapport à l'axe longitudinal (26) du câble coaxial monté.
